# EUROPÄISCHE PATENTSCHRIFT

(11) **EP 0 335 121 B1**
(45) Veröffentlichungstag und Bekanntmachung des Hinweises auf die Patenterteilung: **27.11.1991**
(21) Anmeldenummer: 89103618.8
(22) Anmeldetag: 02.03.1989
(51) Int. Cl.: F01L 1/24

(54) **Sich selbsttätig hydraulisch einstellender Ventilstössel**
Automatic hydraulically adjusting valve lifter
Poussoir de soupape à réglage hydraulique automatique

(30) Priorität: 26.03.1988 DE 3810436
(43) Veröffentlichungstag der Anmeldung: 04.10.1989
(73) Patentinhaber: INA Wälzlager Schaeffler KG, 91063 Herzogenaurach (DE)
(72) Erfinder: Zorn, Helmut, D-8522 Herzogenaurach (DE); Schaeffler, Georg, Dr.-Ing. E.h., Dipl.-Kfm., D-8522 Herzogenaurach (DE)

(56) Entgegenhaltungen:
- EP-A- 0 187 217
- DE-A- 3 542 192
- DE-A- 3 623 638

## Beschreibung

Die Erfindung betrifft einen sich selbsttätig hydraulisch einstellenden Ventilstößel entsprechend dem Oberbegriff des Anspruchs 1.

Aus dem Dokument DE-A-3542192 ist bereits eine derartige Stößelausführung bekannt geworden, bei der die dichte Verbindung der Hülse an der Innenfläche des Bodens dadurch erreicht wurde, daß die Hülse stumpf gegen die Innenfläche des Bodens stieß und dort verschweißt wurde. Es hat sich gezeigt, daß im Betrieb auftretende geringfügige dynamische Bodendurchbiegungen beim Auflaufen des Steuernockens die zwischen dem Boden und der Hülse befindliche Schweißnaht derart belasten, daß diese häufig nach einer gewissen Betriebsdauer bricht. Wenngleich damit der Stößel seine Funktionsfähigkeit nicht verliert, so gehen dadurch doch die Vorteile verloren, welche durch die Anordnung der Hülse erzielt werden. Entsprechende Verhältnisse liegen bei dem aus dem Dokument DE-A-3623638 bekannten Ventilstößel vor, dessen die Führungshülse übergreifende Hülse ebenfalls stumpf gegen die Innenfläche des Bodens stößt.

Aus dem Dokument EP-A-0187217 ist es bekannt, bei einem Ventilstößel an die Führungshülse eine trichterförmige Ringscheibe angrenzen zu lassen, die sich nach außen bis zum Boden des tassenförmigen Gehäuses erstreckt und dort in eine an der Innenseite der Gehäusewandung anliegende zylindrische Hülse übergeht. An ihrem offenen Ende kann diese Hülse durch Schweißen mit der Wandung verbunden sein. Dieser Stößel gehört nicht zu der eingangsgenannten Art und weist auch keine die Führungshülse übergreifende zusätzliche Hülse auf.

Der Erfindung liegt die Aufgabe zugrunde, mit einfachen konstruktiven und insbesondere kaum Mehrkosten verursachenden Maßnahmen den für einen gattungsgemäßen Ventilstößel aufgezeigten Nachteil zu beseitigen und eine dauerhafte und von den Bodendurchbiegungen unabhängige Abdichtung der Hülse gegenüber dem Ölvorratsraum zu erreichen.

Diese Aufgabe löst die Erfindung durch die im Kennzeichen des Anspruchs 1 angegebenen Merkmale. Durch diese wird erreicht, daß die Stelle, an der die Verbindung zwischen der Hülse einerseits und dem tassenförmigen Gehäuse andererseits erfolgt, von den Bodendurchbiegungen im Betrieb unbeeinflußt bleibt. Um eine haltbare Verbindung zu erzielen, kann es im Einzelfall genügen, den axial gerichteten Kragen mit entsprechender Vorspannung in die Bohrung der hohlzylindrischen Wandung des tassenförmigen Gehäuses einzupressen, so daß der Kragen satt in der Bohrung der hohlzylindrischen Wandung anliegt. Bei Bedarf ist es jedoch ebenso möglich, den zylindrischen Kragen an seinem freien Ende wenigstens an einigen Umfangsstellen mit der hohlzylindrischen Wandung zu verschweißen oder dort durch plastische Verformung der Wandung zu befestigen.

In allen Fällen ist es möglich, den von der Hülse ausgehenden, radial nach außen gerichteten Flansch entweder am Boden des tassenförmigen Gehäuses anliegen zu lassen, oder ihn auch in geringem Abstand vom Boden anzuordnen, um mit Sicherheit jeden Einfluß der Bodendurchbiegungen auf den Flansch und damit auf die eventuell vorgesehene Schweißnaht auszuschalten. Dabei kann der Flansch derart leicht geneigt sein, daß er nur in seinem radial äußersten Bereich in Kontakt mit der Innenfläche des Bodens steht. Er kann aber auch derart an einem Absatz der hohlzylindrischen Wandung abgestützt sein, daß er keinen Kontakt mit der Innenfläche des Bodens hat. Es ist auch möglich, die Hülse so auszubilden, daß sie sich mit ihrem vom Boden abgekehrten Ende am Scheibenteil abstützt. So entsteht eine Klemmverbindung, die einen sicheren Halt für die Hülse und den mit ihr verbundenen Flansch ergibt.

Die Erfindung kann auch mit Vorteil bei einem bekannten Ventilstößel angewandt werden, bei dem gegen die Bohrung der hohlzylindrischen Wandung ein Zylindermantel anliegt, der an seinem von dem Boden abgewandten Ende an der Wandung flüssigkeitsdicht befestigt ist und der an wenigstens einer Umfangsstelle mit der Wandung einen Längskanal begrenzt, der an seinem von dem Boden abgewandten Ende mit einer Ölzuführbohrung verbunden ist, und der an seinem bodenseitigen Ende in den Ölvorratsraum mündet. Bei einem solchen Stößel ist es zweckmäßig, den Zylindermantel so auszubilden und zu dimensionieren, daß er mit seiner bodenseitigen Stirnfläche den zylindrischen Kragen des Radialflansches abstützt.

In den Zeichnungen sind Längsschnitte durch erfindungsgemäße Stößel dargestellt.

In allen Figuren besteht der dargestellte Stößel aus dem tassenförmigen Gehäuse 1, welches aus der hohlzylindrischen Wandung 2 und dem damit einstückigen Boden 3 besteht. In diesem Gehäuse ist ein Innenteil 4 angeordnet, welches aus dem Scheibenteil 5 und der zylindrischen Führungshülse 6 gebildet ist. An der Kontaktfläche 7 zwischen dem Außenumfang des Scheibenteiles 5 und der hohlzylindrischen Wandung 2 sind diese beiden Teile durch Einbördeln fest miteinander verbunden. Um eine flüssigkeitsdichte Verbindung zu erzielen, ist an dieser Stelle eine zusätzliche Schweißung, Lötung oder dergleichen möglich. Das Scheibenteil 5 legt sich zum Zwecke der Verbindung gegen die in die hohlzylindrische Wandung eingeformte Umfangsrille 8 und wird andererseits von der aus der hohlzylindrischen Wandung herausgeformten Wulst 9 überdeckt.

In der Bohrung der zylindrischen Führungshülse 6 ist das hydraulische Spielausgleichselement 10 gelagert, das aus dem Außenkolben 11 besteht, der gleitend in der Führungshülse 6 geführt ist, und der andererseits wiederum gleitend und mit engem Spiel den Innenkolben 12 aufnimmt. Dieser weist an seinem dem Boden 3 zugewandten Ende einen zentrischen Ölvorratsraum 13 auf, welcher mittels der Ausnehmung 14 in der Innenfläche 15 des Bodens 3 in Flüssigkeitsverbindung mit einem Ringraum 16 steht, der durch den Innenkolben 12 einerseits und eine Hülse 17 andererseits begrenzt ist, welche sich über die zylindrische Führungshülse 6 in der Richtung vom Boden 3 bis in die Nähe des Scheibenteiles 5 erstreckt. Die Hülse 17 ist dabei so dimensioniert, daß sie mit ihrer Bohrung die Führungshülse 6 außen übergreift und an wenigstens einer Umfangsstelle eine sich in Längsrichtung erstreckende rinnenförmige Ausformung 18 aufweist, die zusammen mit der Führungshülse 6 einen Längskanal 19 begrenzt, über welchen Öl aus dem äußeren ringförmigen Ölvorratsraum 20 in den Ringraum 16 und von dort schließlich in den zentrischen Ölvorratsraum 13 gelangen kann. Von dort aus wird über das Rückschlagventil 21 das Öl in bekannter Weise in den Ölhochdruckraum 22 geführt.

In Figur 1 ist die Hülse 17 dadurch mit dem Gehäuse 1 verbunden, daß sie an ihrem dem Boden 3 zugewandten Ende einen leicht geneigt nach außen gerichteten Flansch 23 aufweist, der sich bis an die Bohrung der hohlzylindrischen Wandung 2 erstreckt und dort in einen kurzen, axial vom Boden 3 abgekehrten zylindrischen Kragen 24 übergeht, der satt in der Bohrung der hohlzylindrischen Wandung 2 anliegt und dadurch eine haltbare Verbindung schafft. Wenn es für erforderlich gehalten wird, kann der zylindrische Kragen 24 an seinem freien Ende zusätzlich mit der Bohrung der Wandung 2 verschweißt werden.

Die Figur 2 unterscheidet sich von der Figur 1 dadurch, daß sich der Flansch 23 gegen einen Absatz 25 der hohlzylindrischen Wandung 2 so abstützt, daß er keinen Kontakt mit der Innenfläche 15 des Bodens 3 hat. Gleichzeitig stützt sich die Hülse 17 mit ihrem vom Boden 3 abgekehrten Ende am Scheibenteil 5 ab, so daß eine feste Klemmverbindung gegeben ist.

Gemäß Figur 3, die nur das Gehäuse 1 mit der Hülse 17 eines Tassenstößels zeigt, ist der zylindrische Kragen 24 des nach außen gerichteten Flansches 23 an seinem freien Ende dadurch an der hohlzylindrischen Wandung 2 befestigt, daß nach dem Einsetzen der Hülse 17 in das Gehäuse 1 das Material der Wandung 2 im Bereich eines Wandabsatzes 29 im Kaltfluß verformt wird, so daß es sich in Form einer Wulst 30 an die ringförmige Stirnfläche des zylindrischen Kragens 24 anlegt. Eine solche Verformung läßt sich mit einem Ringstempel 31 als Verstemmwerkzeug durchführen, der axial in das Gehäuse 1 eingepreßt wird. In der linken Hälfte von Figur 3 ist der Ringstempel 31 in seiner Stellung vor der Materialverformung der Wandung 2 dargestellt, während die rechte Hälfte den Ringstempel 31 in der Stellung nach dem Herausformen der Wulst 30 aus der Wandung 2 zeigt. Statt einer umlaufenden Wulst können auch an einzelnen Umfangsstellen Haltenasen für die Hülse 17 aus der Wandung 2 herausgeformt werden. In diesem Falle weist der Ringstempel 31 Vorsprünge auf, deren Außenkanten auf einem Durchmesser liegen, der größer ist, als der Durchmesser des Kragens 24.

Bei dem in Figur 4 dargestellten Ventilstößel schließt sich an den radial äußeren Rand des Scheibenteils 5 ein Zylindermantel 26 an, der gegen die Bohrung der hohlzylindrischen Wandung 2 anliegt und der in dem dargestellten Beispiel einstückig mit dem Innenteil 4 hergestellt ist. An einer Umfangsstelle begrenzt dieser Zylindermantel 26 zusammen mit der Wandung 2 einen Längskanal 27, der an seinem von dem Boden 3 abgewandten Ende mit einer Ölzuführbohrung 28 verbunden ist, und der an seinem bodenseitigen Ende in den Ölvorratsraum 20 mündet. Der zylindrische Kragen 24 des Flansches 23 stützt sich in dem dargestellten Beispiel an der bodenseitigen Stirnfläche des Zylindermantels 26 ab und ist dadurch ausreichend befestigt, ohne daß es hierfür zusätzlicher Maßnahmen bedarf

## Patentansprüche

1. Sich selbsttätig hydraulisch einstellender Ventilstößel, der in einer Führungsbohrung eines Zylinderkopfes einer Brennkraftmaschine angeordnet ist, und gegen dessen eine Stirnfläche ein Steuernocken anläuft, und der andererseits mit einer zweiten Stirnfläche gegen das Ende eines Ventilschaftes anliegt, wobei der Ventilstößel aus einem tassenförmigen Gehäuse (1) besteht, welches eine hohlzylindrische Wandung (2) umfaßt, die am einen Ende durch einen Boden (3) verschlossen ist, gegen welchen von außen der Steuernocken anläuft, und in welchem eine zu der hohlzylindrischen Wandung (2) konzentrische Führungshülse (6) angeordnet ist, die an ihrem dem Boden (3) abgewandten Ende in das Zentrum eines Scheibenteiles (5) mündet, welches mit seinem Außenumfang in die hohlzylindrische Wandung (2) des Gehäuses (1) übergeht, und welche Führungshülse (6) sich mit ihrem anderen Ende in einem Abstand vom Boden (3) befindet, wobei in der Führungshülse (6) das eigentliche hydraulische Spielausgleichselement (10) längsverschieblich geführt ist, welches durch einen Innenkolben (12) und einen diesen übergreifenden Außenkolben (11) gebildet ist, die längsverschieblich ineinander geführt sind, und die miteinander einen Ölhochdruckraum (22) begrenzen, der durch eine, durch ein Rückschlagventil (21) verschlossene Bohrung im Innenkolben (12) mit einem zentrischen Ölvorratsraum (13) verbunden ist, der im Innenkolben (12) angeordnet und einerseits durch die Wandung des Innenkolbens (12) und andererseits durch die Innenfläche (15) des Bodens (3) des Gehäuses (1) begrenzt ist, gegen welche der Innenkolben (12) stirnseitig anliegt, während der Außenkolben (11) längsverschieblich in der zylindrischen Führungshülse (6) gelagert ist, und mit seinem geschlossenen Ende gegen das Ende des Ventilschaftes anliegt, wobei durch die hohlzylindrische Wandung (2), die Führungshülse (6), das hydraulische Spielausgleichselement (10), den Boden (3) und das Scheibenteil (5) ein ringförmiger Ölvorratsraum (20) begrenzt ist, der durch eine nach außen führende Bohrung mit Öl versorgt ist, und wobei eine die Führungshülse (6) außen übergreifende Hülse (17) vorgesehen ist, die sich in der Richtung vom Boden (3) bis in die Nähe des Scheibenteiles (5) erstreckt, wobei zwischen der Hülse (17) und der Führungshülse (6) ein Kanal (19) gebildet ist, der den Ölübertritt von dem ringförmigen Ölvorratsraum (20) in einen Ringraum (16) zuläßt, der einerseits von der Hülse (17) und andererseits von dem Innenkolben (12) begrenzt ist, **dadurch gekennzeichnet**, daß die Hülse (17) an ihrem dem Boden (3) zugewandten Ende einen radial nach außen gerichteten Flansch (23) aufweist, der sich bis an die Bohrung der hohlzylindrischen Wandung (2) erstreckt und an seinem radial äußeren Rand in einen kurzen, axial vom Boden (3) abgekehrten zylindrischen Kragen (24) übergeht, der in der Bohrung der hohlzylindrischen Wandung (2) anliegt und im Bereich seines freien Endes mit der Wandung (2) verbunden ist.

2. Ventilstößel nach Ansprüch 1, **dadurch gekennzeichnet**, daß der zylindrische Kragen (24) an seinem freien Ende mit der Bohrung der hohlzylindrischen Wandung (2) wenigstens an einigen Umfangsstellen durch Schweißen oder Löten verbunden ist.

3. Ventilstößel nach Anspruch 1, **dadurch gekennzeichnet**, daß der zylindrische Kragen (24) an seinem freien Ende in der Bohrung der hohlzylindrischen Wandung (2) wenigstens an einigen Umfangsstellen durch örtliche Verformungen der Wandung (2) im Kaltfluß (Verstemmung) im Bereich eines Wandabsatzes (29) befestigt ist.

4. Ventilstößel nach einem der vorhergehenden Ansprüche, **dadurch gekennzeichnet**, daß der Flansch (23) derart leicht geneigt ist, daß er nur in seinem radial äußersten Bereich in Kontakt mit der Innenfläche (15) des Bodens (3) steht.

5. Ventilstößel nach einem der vorhergehenden Ansprüche, **dadurch gekennzeichnet**, daß sich der Flansch (23) derart an einem Absatz (25) der hohlzylindrischen Wandung (2) abstützt, daß er keinen Kontakt mit der Innenfläche (15) des Bodens (3) hat.

6. Ventilstößel nach einem der vorhergehenden Ansprüche, **dadurch gekennzeichnet,** daß sich die Hülse (17) mit ihrem vom Boden (3) abgekehrten Ende am Scheibenteil (5) abstützt.

7. Ventilstößel nach einem der vorhergehenden Ansprüche, bei dem gegen die Bohrung der hohlzylindrischen Wandung (2) ein Zylindermantel (26) anliegt, der an seinem von dem Boden (3) abgewandten Ende an der Wandung (2) flüssigkeitsdicht befestigt ist und der an wenigstens einer Umfangsstelle mit der Wandung (2) einen Längskanal (27) begrenzt, der an seinem von dem Boden (3) abgewandten Ende mit einer Ölzuführbohrung (28) verbunden ist, und der an seinem bodenseitigen Ende in den Ölvorratsraum (20) mündet, **dadurch gekennzeichnet**, daß der Zylindermantel (26) mit seiner bodenseitigen Stirnfläche den zylindrischen Kragen (24) abstützt.

## Claims

1. Self-adjusting hydraulic valve tappet arranged in a guide bore of a cylinder head of an internal combustion engine, against one end face of which tappet a control cam runs and whose second end face bears against the end of a valve stem, the valve tappet comprising a cup-shaped housing (1) consisting of a hollow cylindrical wall (2) closed at one end by a bottom (3) against which the control cam runs from the outside, and in which a guide sleeve (6) concentric with the hollow cylindrical wall (2) is arranged, which guide sleeve at its end facing away from the bottom (3) opens into the centre of a disk member (5) whose outer periphery merges into the hollow cylindrical wall (2) of the housing (1), the other end of the guide sleeve (6) being at a distance from the bottom (3) and the actual hydraulic clearance compensation element (10) being longitudinally slidably guided in the guide sleeve (6) and being made up of an inner piston (12) and an outer piston (11) engaging over this, the two being longitudinally slidably guided in each other and together delimiting a high-pressure oil chamber (22) connected with a central oil reservoir (13) through a bore in the inner piston (12) closed by a non-return valve (21), the oil reservoir (13) being arranged in the inner piston (12) and delimited on one side by the wall of the inner piston (12) and on the other side by the inner surface (15) of the bottom (3) of the housing (1) against which the inner piston (12) bears endwise, whereas the outer piston (11) is mounted longitudinally slidably in the cylindrical guide sleeve (6) and bears with its closed end against the end of the valve stem, the hollow cylindrical wall (2), the guide sleeve (6), the hydraulic clearance compensation element (10), the bottom (3) and the disk member (5) delimiting an annular oil reservoir (20) supplied with oil through a bore leading to the outside, and a sleeve (17) overlapping the guide sleeve (6) on the outside being provided which extends in the direction from the bottom (3) to the neighbourhood of the disk member (5), and a canal (19) being formed between the sleeve (17) and the guide sleeve (6) which permits the transfer of oil from the annular oil reservoir (20) into an annular space (16) delimited on one side by the. sleeve (17) and on the other side by the inner piston (12), characterized in that the sleeve (17), at its end facing the bottom (3), comprises a radially outwards directed flange (23) which extends upto the bore of the hollow cylindrical wall (2) and merges at its radially outer edge into a short cylindrical collar (24) facing axially away from the bottom (3), which collar (24) bears against the bore of the hollow cylindrical wall (2) and in the region of its free end, is joined to the wall (2).

2. Valve tappet according to claim 1, characterized in that the cylindrical collar (24) is joined at its free end to the bore of the hollow cylindrical wall (2) at at least some peripheral points by welding or soldering.

3. Valve tappet according to claim 1, characterized in that the cylindrical collar (24) is fixed at its free end in the bore of the hollow cylindrical wall (2) at at least some peripheral points by local deformations of the wall (2) by cold flow (swaging) in the region of a wall shoulder (29).

4. Valve tappet according to one of the preceding claims, characterized in that the flange (23) is slightly inclined in such a way that only its radially outermost region is in contact with the inner surface (15) of the bottom (3).

5. Valve tappet according to one of the preceding claims, characterized in that the flange (23) is supported on a shoulder (25) of the hollow cylindrical wall (2) in such a way that it has no contact with the inner surface (15) of the bottom (3).

6. Valve tappet according to one of the preceding claims, characterized in that the sleeve (17) is supported by its end facing away from the bottom (3) on the disk member (5).

7. Valve tappet according to one of the preceding claims, in which a cylinder lining (26) bears against the bore of the hollow cylindrical wall (2) and is fixed at its end facing away from the bottom (3) in a fluid-tight manner to the wall (2) and, at at least one point of its periphery, delimits together with the wall (2) a longitudinal canal (27) which, at its end facing. away from the bottom (3) communicates with an oil supply bore (28) and at its end near the bottom (3), opens into the oil reservoir (20), characterized in that the end face of the cylinder lining (26) facing the bottom (3) supports the cylindrical collar (24).

## Revendications

1. Poussoir de soupape à autoréglage hydraulique agencé dans un alésage de guidage d'une tête de cylindre d'un moteur à combustion interne, avec une came de commande contactant une face frontale dudit poussoir qui s'appuie avec une deuxième face frontale contre l'extrémité d'une tige de soupape, le poussoir de soupape comprenant un boîtier en forme de cuvette (1) qui comporte une paroi cylindrique creuse (2) fermée à une extremité par un fond (3) contre lequel s'appuie à l'extérieur la came de commande et dans lequel un manchon de guidage (6) concentrique à la paroi cylindrique creuse (2) est agencé et débouche, à son extrémité orientée à l'opposé du fond (3), au centre d'une partie en forme de disque (5) qui se raccorde à sa périphérie extérieure à la paroi cylindrique creuse (2) du boîtier (1), l'autre extrémité du manchon de guidage (6) étant situé à distance du fond (3) tandis que l'élément hydraulique de compensation de jeu (10) proprement dit est guidé en déplacement longitudinal dans le manchon de guidage (6) et comporte un piston intérieur (12), et, recouvrant celui-ci, un piston extérieur (11), les deux étant guidés en déplacement longitudinal l'un dans l'autre et délimitant conjointement une chambre d'huile à haute pression (22), reliée par un alésage ferme par un clapet anti-retour (21) dans le piston intérieur (12) au réservoir central d'huile (13) qui est agence dans le piston intérieur (12) et délimité d'un côté par la paroi du piston intérieur (12) et de l'autre côté par la surface interne (15) du fond (3) du boîtier (1) contre laquelle le piston intérieur (12) s'appuie frontalement tandis que le piston extérieur (11) est monté en déplacement longitudinal dans le manchon cylindrique de guidage (6) et s'appuie par son extrémité fermée contre l'extrémité de la tige de soupape, un réservoir annulaire d'huile (20) étant délimité par la paroi cylindrique creuse (2), le manchon de guidage (6), l'élément hydraulique de compensation de jeu (10), le fond (3) et la partie en forme de disque (5) et alimenté en huile par un alésage menant à l'extérieur, avec un manchon (17) recouvrant le manchon de guidage (6) en s'étendant dans la direction allant du fond (3) jusqu'au voisinage de la partie en forme de disque (5), un conduit (19) étant formé entre le manchon (17) et le manchon de guidage (6) et permettant le transfert d'huile à partir du réservoir annulaire d'huile (20) dans un espace annulaire (16) qui est délimité d'un côté par le manchon (17) et de l'autre côté par le piston intérieur (12), caractérisé en ce qu'à son extrémité faisant face au fond (3), le manchon (17) comprend une bride (23) dirigée radialement vers l'extérieur qui s'étend jusqu'à l'alésage de la paroi cylindrique creuse (2), et, à son bord radialement extérieur, se prolonge par un court collet cylindrique (24) orienté axialement à l'opposé du fond (3), lequel collet s'appuie contre l'alésage de la paroi cylindrique creuse (2) et, dans la région de son extrémité libre, est relié à la paroi (2).

2. Poussoir de soupape selon la revendication 1, caractérisé en ce qu'à son extrémité libre, le collet cylindrique (24) est relié à l'alésage de la paroi cylindrique creuse (2) en au moins quelques endroits périphériques par soudage ou par brasage.

3. Poussoir de-soupape selon la revendication 1, caractérisé en ce qu'à son extrémité libre, le collet cylindrique (24) est fixé dans l'alésage de la paroi cylindrique creuse (2) en au moins quelques endroits périphériques par des déformations locales de la paroi (2) par fluage à froid (matage) dans la région d'un épaulement (29) de la paroi (2).

4. Poussoir de soupape selon une des revendications précédentes, caractérisé en ce que la bride (23) est légèrement inclinée de façon qu'elle ne fait contact avec la surface interne (15) du fond (3) que par sa partie radialement la plus extérieure.

5. Poussoir de soupape selon une des revendications précédentes, caractérisé en ce que la bride (23) est supportée sur un épaulement (25) de la paroi cylindrique creuse (2) de manière à n'avoir aucun contact avec la surface interne (15) du fond (3).

6. Poussoir de soupape selon une des revendications précédentes, caractérisé en ce que le manchon (17) est supporté par son extrémité orientée à l'opposé du fond (3) sur la partie en forme de disque (5).

7. Poussoir de soupape selon une des revendications précédentes dans lequel une gaine cylindrique (26) s'appuie contre l'alésage de la paroi cylindrique creuse (2), laquelle gaine est fixée de manière étanche aux liquides par son extrémité orientée à l'opposé du fond (3) à la paroi (2) et qui, en au moins un endroit de sa périphérie, délimite avec la paroi (2), un conduit longitudinal (27) qui, à son extrémité orientée à l'opposé du fond communique avec un alésage d'alimentation en huile (28) et à son extrémité située du côté du fond, débouche dans le réservoir d'huile (20), caractérisé en ce que la gaine cylindrique (26) supporte par sa surface frontale située du côté du fond, le collet cylindrique (24).
